# EUROPÄISCHE PATENTSCHRIFT

(11) **EP 1 333 535 B1**
(45) Veröffentlichungstag und Bekanntmachung des Hinweises auf die Patenterteilung: **22.12.2004**
(21) Anmeldenummer: 03000290.1
(22) Anmeldetag: 09.01.2003
(51) Int. Cl.: H01R 13/453, H01R 13/50

(54) **Schutzkontaktsteckdose mit am Steckdosensockel befestigter Berührungsschutzvorrichtung**
Safety socket with the finger-proof contact protection fixed on the socket cover
Prise électrique ayant la protection de sécurité fixée au couvercle de la prise

(30) Priorität: 31.01.2002 DE 10203894
(43) Veröffentlichungstag der Anmeldung: 06.08.2003
(73) Patentinhaber: ABB PATENT GmbH, 68526 Ladenburg (DE)
(72) Erfinder: Hensel, Maic, Dipl.-Ing., 58553 Halver (DE); Scheib, Andreas, Dipl.-Ing., 58239 Schwerte (DE); Lisson, Werner, Dipl.-Ing., 58093 Hagen (DE); Schulte-Lippern, Günter, Dipl.-Ing., 58513 Lüdenscheid (DE)
(74) Vertreter: Miller, Toivo

(56) Entgegenhaltungen:
- EP-A- 0 771 051
- DE-A- 2 402 569
- DE-A- 19 849 883
- GB-A- 826 792
- US-A- 2 740 943

## Beschreibung

Die Erfindung bezieht sich auf eine Schutzkontaktsteckdose mit am Steckdosensockel befestigter Berührungsschutzvorrichtung gemäß dem Oberbegriff des Anspruchs 1. Die Erfindung kann beispielsweise bei Unterputz-Steckdosen verwendet werden.

Handelsübliche Steckdosen mit erhöhtem Berührungsschutz entsprechen der E DIN VDE 0624-1, wobei der erhöhte Berührungsschutz durch Verwendung eines Schutzschiebers verwirklicht wird. Dieser Schutzschieber schirmt automatisch die spannungsführenden Kontakte der Steckdose ab, sobald der Stecker aus der Steckdose herausgezogen wird. Der Berührungsschutz ist so beschaffen, daß er nicht in einfacher Art und Weise durch Einführen von anderen Gegenständen als Steckern in die Steckdose umgangen werden kann. Beim Einführen eines geeigneten Steckers wird der Berührungsschutz über eine "schiefe Ebene" geöffnet und die Steckerstifte kommen ordnungsgemäß mit den spannungsführenden Kontakten der Steckdose in Berührung. Beim Herausziehen des Steckers drückt eine Rückstellfeder den Berührungsschutz zurück in seine die Steckeröffnungen verschließende, schützende Position.

Aus der DE 198 49 883 A1 die als nachstliegenden Stand der Technik angesehen wird ist eine elektrische Steckdose mit Steckdosensockel, frontseitiger, lösbarer Abdeckung und einer Kindersicherung bekannt, bei der die Kindersicherung am Steckdosensockel angebracht und mit einer am Steckdosensockel gehaltenen, dem Boden der Abdeckung benachbarten Deckplatte abgedeckt ist. Damit ist die Kindersicherung auch bei entfernter Abdeckung, also beispielsweise bei Installationsoder Renovierungsarbeiten, wirksam. Als das die Kontakteinführungslöcher verschließendes Sperrstück kann ein Drehschieber oder Linearschieber Verwendung finden.

Der Erfindung liegt die Aufgabe zugrunde, eine Schutzkontaktsteckdose mit am Steckdosensockel befestigter Berührungsschutzvorrichtung der eingangs genannten Art anzugeben, welche möglichst kompakt aufgebaut ist.

Diese Aufgabe wird in Verbindung mit den Merkmalen des Oberbegriffes erfindungsgemäß durch die im Kennzeichen des Anspruchs 1 angegebenen Merkmale gelöst.

Die mit der Erfindung erzielbaren Vorteile bestehen insbesondere darin, daß aufgrund des kompakten Aufbaus der Konfiguration Steckdosensockel + Berührungsschutzvorrichtung die bislang für Steckdosen ohne Berührungsschutzvorrichtung eingesetzten Geräteabdeckungen (Abdeckplatten, C-Scheiben) unverändert für Steckdosen mit Berührungsschutzvorrichtung verwendet werden können. Die Berührungsschutzvorrichtung ist als vormontierte Baugruppe mittels Bördelbuchse auf einen Steckdosensockel montiert. Durch die Abschrägung des Steckdosensockels im Bereich der Polklemmen und durch die Anpassung des Gehäuses der Berührungsschutzvorrichtung an diese Abschrägung wird eine verringerte Bauhöhe des Längsschiebers und damit der Berührungsschutzvorrichtung erreicht. Bei der vorgeschlagenen, für eine vollautomatisierte Montage geeigneten Berührungsschutzvorrichtung sind die Anzahl der verwendeten Teile sowie die Teile- und die Montagekosten sehr gering gehalten.

Weitere Vorteile sind aus der nachstehenden Beschreibung ersichtlich.

Vorteilhafte Ausgestaltungen der Erfindung sind in den Unteransprüchen gekennzeichnet.

Die Erfindung wird nachstehend anhand der in der Zeichnung dargestellten Ausführungsbeispiele erläutert. Es zeigen:
- Fig.1: einen Steckdosensockel mit daran befestigter Berührungsschutzvorrichtung,
- Fig. 2: eine prinzipielle Darstellung der Komponenten der Berührungsschutzvorrichtung und des Steckdosensockels,
- Fig. 3: das Gehäuse der Berührungsschutzvorrichtung mit eingelegtem Längsschieber,
- Fig. 4: eine optionale Gehäuseausführung,
- Fig. 5: eine perspektivische Ansicht eines Längsschiebers,
- Fig. 6: eine alternative Ausführungsform des Gehäuses der Berührungsschutzvorrichtung mit eingelegtem Längsschieber.

In Fig. 1 ist ein Steckdosensockel mit daran befestigter Berührungsschutzvorrichtung dargestellt. Es ist ein Steckdosensockel 1 mit Schutzkontakterdungsbügeln 2 und Klemmfederaufnahmen 9 (schraubenlose Anschlußklemmen) zum Anschluß elektrischer Leiter und Schutzleiter zu erkennen, wobei eine Berührungsschutzvorrichtung auf die mit einer Abschrägung 5 versehene Oberseite des Steckdosensockels 1 montiert ist.

Die Berührungsschutzvorrichtung weist ein aus Gehäusedeckel 3 und Gehäuseunterteil 4 zusammengesetztes Gehäuse auf. Am Gehäuseunterteil 4 sind vorzugsweise Klemmfederlösetasten 10 zur Freigabe von in die Klemmfederaufnahmen 9 eingesteckten Leitern bzw. Schutzleitern einstückig angeformt. Eine Bohrung 6 im Gehäuseunterteil 4 dient der Befestigung der Berührungsschutzvorrichtung am Steckdosensockel 1 unter Einsatz einer Bördelbuchse (Hohlniete). Diese Bördelbuchse dient auch zur Montage einer nicht dargestellten Geräteabdeckung (C-Scheibe).

Steckeröffnungen 7 im Gehäusedeckel 3 dienen zur Einführung von Steckerstiften eines Steckers. In geschlossener Position der Berührungsschutzvorrichtung werden diese Steckeröffnungen 7 von Verriegelungsnocken 8 eines im Gehäuse eingelegten Längsschiebers verschlossen. Diese Verriegelungsnocken weisen Auslöseschrägen auf, um ein Öffnen des Längsschiebers beim Einstecken der Steckerstifte zu bewirken.

Fig. 2 zeigt eine prinzipielle Darstellung der Komponenten der Berührungsschutzvorrichtung und des Steckdosensockels. Das Gehäuse der Berührungsschutzvorrichtung ist aufgeklappt, so daß die Ausbildung von Gehäusedeckel 3 mit Steckeröffnungen 7, Haltestift 14 für eine Rückstellfeder 12 und Verriegelungsmulde 18 zum Eingriff eines Verriegelungsnockens 17 des Längsschiebers 16 sowie die Ausbildung von Gehäuseunterteil 4 mit Bohrung 6 zum Eingriff der Bördelbuchse, Steckeröffnungen 11 zur Einführung von Steckerstiften, Verriegelungsmulde 13 zur Aufnahme der Rückstellfeder 12 und Klemmfederlösetasten 10 zu erkennen sind. Gehäusedeckel 3 und Gehäuseunterteil 4 sind mittels zweier Filmscharniere 15 miteinander verbunden. Das Gehäuseunterteil 4 ist im Querschnitt keilförmig ausgebildet, wobei sich der schmalere Abschnitt am Ort der Steckeröffnungen 11 und Bohrung 6 befindet. Hierdurch ergibt sich eine keilförmige Ausbildung des Gehäuses.

Im Ausführungsbeispiel ist die Rückstellfeder 12 als Blockfeder ausgebildet, alternativ hierzu können ein oder zwei Druckfedern (Schraubenfedern) oder ein Federdraht eingesetzt werden. Der U-förmig ausgebildete Längsschieber 16 weist an den Endabschnitten seiner beiden Seitenschenkel die vorstehend erwähnten Verriegelungsnocken 8 sowie am Übergang eines jeden Seitenschenkels zum Basisschenkel einen Verriegelungsnocken 17 auf.

Die vorstehend erwähnte Abschrägung 5 des Steckdosensockels 1 ist korrespondierend zur keilförmigen Ausbildung des Gehäuseunterteils 4 gestaltet, so daß nach Montage des Gehäuses der Berührungsschutzvorrichtung Gehäuseoberseite bzw. Gehäusedeckel 3 und Bodenteil des Steckdosensockels 1 parallel ausgerichtet sind. Fig. 2 zeigt ferner die Schutzkontakterdungsbügel 2 und die Klemmfederaufnahmen 9.

In Fig. 3 ist das Gehäuse der Berührungsschutzvorrichtung mit eingelegtem Längsschieber dargestellt. Der eingelegte Längsschieber ist zwischen einer geschlossenen Position (Ruheposition) und einer geöffneten Position (bei eingestecktem Stecker) beweglich, wobei die Rückstellfeder 12 eine Kraft auf den Längsschieber in Richtung zur geschlossenen Position ausübt. Das Gehäuse ist aufgeklappt, so daß die Ausbildung von Gehäusedeckel 3 mit Steckeröffnungen 7, Haltestift 14, Verriegelungsmulden 18, Führungsrippen 20 zur Führung des Längsschiebers 16 und Filmscharnier 15 sowie die Ausbildung von Gehäuseunterteil 4 mit Bohrung 6, Klemmfederlösetasten 10 und Führungskammern 19 für den Längsschieber mit seitlichen Führungswänden und stirnseitigen Begrenzungswänden zu erkennen sind. Die Führungskammern 19 stellen die präzise Führung des Längsschiebers 16 während einer Bewegung sowie in den beiden möglichen Endpositionen sicher.

Des weiteren ist der im Gehäuseunterteil 4 eingelegte Längsschieber 16 mit Verriegelungsnocken 8 und Verriegelungsnocken 17 zu erkennen. Die Verriegelungsnocken 8 decken in geschlossener Position des Längsschiebers die Steckeröffnungen vollständig ab.

In Fig. 4 ist eine optionale Gehäuseausführung dargestellt, bei welcher im Inneren des Gehäuseunterteils 4 neben den Steckeröffnungen 11 zusätzliche Verriegelungsmulden 21 zum Eingriff zusätzlicher Verriegelungsnocken 22 (siehe Fig. 5) vorgesehen sind.

In Fig. 5 ist eine perspektivische Ansicht des Längsschiebers dargestellt. Der in gleicher Weise wie das keilförmige Gehäuseunterteil 4 ebenfalls keilförmige Längsschieber 16 mit seinen vorstehend bereits erwähnten Verriegelungsnocken 17 und 22 weist an seiner den Verriegelungsnocken 8 abgewandten Bodenseite eine Auslöseschräge 24 auf.

Fig. 5 zeigt des weiteren eine Aussparung 23 parallel zum Basisschenkel des Längsschiebers 16, welche zur Aufnahme der als Blockfeder ausgebildeten Rückstellfeder dient. Bei Verwendung einer Druckfeder (oder von zwei Druckfedern) als Rückstellfeder entfällt diese Aussparung 23 und der Basisschenkel des Längsschiebers 16 ist mit einer entsprechenden Aussparung zur Aufnahme eines Abschnitts der Druckfeder ausgebildet. Alternativ hierzu ist die Druckfeder direkt am Basisschenkel des Längsschiebers angespritzt. Zwei Kippkanten 25 längs der Innenflächen der Seitenschenkel des Längsschiebers ermöglichen ein Kippen des Längsschiebers 16 innerhalb der Führungskammern 19 quer zur Achse der Längsbewegung.

Werden gleichzeitig beide Steckerstifte in die Steckeröffnungen 7 der Berührungsschutzvorrichtung eingesteckt, wird aufgrund der Auslöseschrägen der Verriegelungsnocken 8 sowie der Auslöseschräge 24 eine Achsialbewegung des Längsschiebers 16 gegen die Federkraft der Rückstellfeder 12 bewirkt, welche zur Öffnung der Berührungsschutzvorrichtung führt. Die zum Öffnen des Längsschiebers notwendigen Auslöseschrägen (beispielsweise 28°) ergeben sich durch Addition der Auslöseschräge der Verriegelungsnocken 8 (beispielsweise 10°) und der Auslöseschräge 24 (beispielsweise 18°) des Längsschiebers. Nach dem Herausziehen des Steckers bewegt sich der Längsschieber 16 - bedingt durch die Rückstellfeder 12 - selbsttätig wieder in die geschlossene Position.

Wird nur ein Stift in eine der beiden Steckeröffnungen 7 eingesteckt, so wippt bzw. kippt der Längsschieber 16 über eine der Kippkanten 25, wodurch die Verriegelungsnocken 17 und 22 in die entsprechenden Verriegelungsmulden 18 und 21 im Gehäusedeckel 3 und im Gehäuseunterteil 4 eingreifen. Zusätzlich greift der unbelastete Verriegelungsnocken 8 in eine Steckeröffnung 7 ein und verrastet dort. Eine Längsbewegung des einseitig belasteten Längsschiebers wird somit wirksam unterbunden und die Stekkeröffnungen 7 bleiben verschlossen.

In Fig. 6 ist eine alternative Ausführungsform des Gehäuses der Berührungsschutzvorrichtung mit eingelegtem Längsschieber dargestellt. Bei diesem alternativen, aus Gehäuseunterteil 4' und Gehäusedeckel 3' über Filmscharniere 15' miteinander verbundenen Gehäuse entfällt die keilförmige Ausbildung des Gehäuseunterteils 4' und dementsprechend auch die korrespondierende Abschrägung des Steckdosensockels (siehe Abschrägung 5 gemäß Fig. 2) sowie die keilförmige Ausbildung des Längsschiebers 16' (siehe Auslöseschräge 24 gemäß Fig. 5).

Der Gehäusedeckel 1 ist mit Steckeröffnungen 7', Verriegelungsmulden 18' und Rastösen 26 versehen. Das Gehäuseunterteil 4' bildet Führungskammern 19' zur Führung des Längsschiebers 16' und weist angeformte Klemmfederlösetasten 10' auf. Zur Montage auf dem Steckdosensockel weist das Gehäuseunterteil 4' eine Bohrung 6' sowie Rastnocken 28 an seinem Boden auf, welche in korrespondierende Aussparungen des Steckdosensockels eingreifen. Für den Verschluß von Gehäusedeckel 3' und Gehäuseunterteil 4' sind Rastnocken 27 am Gehäuseunterteil 4' angeformt, in welche die erwähnten Rastösen 26 des Gehäusedeckels 3' eingreifen. Der Längsschieber 16' weist Verriegelungsnocken 8' zum Eingriff in die Steckeröffnungen 7' sowie Verriegelungsnocken 17' zum Eingriff in die Verriegelungsmulden 18' auf. Eine als Druckfeder ausgebildete Rückstellfeder 12' schiebt den Längsschieber 16' bei entfernten Steckkontakten in die geschlossene Position zurück.

Selbstverständlich kann die Berührungsschutzvorrichtung nach der ersten Ausführungsform gemäß Fig. 1 bis 5 ebenfalls mit Rastösen 26 und Rastnocken 27 in Gehäusedeckel 3 und Gehäuseunterteil 4 versehen sein. Des weiteren ist es auch bei dieser ersten Ausführungsform möglich, Rastnocken 28 am Boden des Gehäuseunterteils 4 vorzusehen, um derart eine Arretierung in entsprechenden Aussparungen des Steckdosensockels 1 zu bewirken.

Vorstehend ist stets von einem zweiteiligen, aus Gehäusedeckel und Gehäuseunterteil bestehenden Gehäuse die Rede. Abweichend hiervon ist auch ein einteiliges Gehäuse realisierbar, bei dem ein separater Gehäusedeckel entfällt und die Funktionen des Gehäusedeckels - Führung des Längsschiebers, Verriegelung, Bildung von Steckeröffnungen - durch entsprechend gestaltete Hinterschnitte im Gehäuseunterteil übernommen werden.

## Patentansprüche

1. Schutzkontaktsteckdose mit am Steckdosensockel (1) befestigter Berührungsschutzvorrichtung, welche aus einem Gehäuse (3, 3', 4, 4') mit darin längsbeweglich geführtem, federbelastetem Längsschieber (16, 16') besteht, welcher im Gehäuse eingebrachte Steckeröffnungen (7) zur Einführung von Steckerstiften eines Steckers mittels Auslöseschrägen aufweisender Verriegelungsnocken (8, 8') verschließt und diese Steckeröffnungen lediglich bei gleichzeitigem Eingriff beider Steckerstifte öffnet, **dadurch gekennzeichnet, daß** die Oberseite des Steckdosensockels (1) mit einer Abschrägung (5) versehen ist, daß das Gehäuse (3, 3', 4, 4') korrespondierend hierzu keilförmig ausgebildet ist, so daß Gehäuseoberseite und Bodenteil des Steckdosensockels parallel zueinander ausgerichtet sind und daß der Längsschieber (16, 16') keilförmig ausgebildet ist und hierdurch eine Auslöseschräge (24) aufweist, so daß sich die zum Öffnen des Längsschiebers notwendige Auslöseschräge durch Addition der Auslöseschräge eines Verriegelungsnocken (8, 8') und der Auslöseschräge (24) des Längsschiebers ergibt.

2. Schutzkontaktsteckdose nach Anspruch 1, **dadurch gekennzeichnet, daß** eine Blockfeder als Rückstellfeder (12) eingesetzt ist.

3. Schutzkontaktsteckdose nach Anspruch 2, **dadurch gekennzeichnet, daß** eine Gehäusemulde (13) und ein Haltestift (14) die Blockfeder im Gehäuse arretieren und der Längsschieber (16) eine Aussparung (23) zur Aufnahme der Feder hat.

4. Schutzkontaktsteckdose nach Anspruch 1, **dadurch gekennzeichnet, daß** mindestens eine Druckfeder als Rückstellfeder (12') eingesetzt ist.

5. Schutzkontaktsteckdose nach Anspruch 1, **dadurch gekennzeichnet, daß** ein Federdraht als Rückstellfeder eingesetzt ist.

6. Schutzkontaktsteckdose nach einem der vorstehenden Ansprüche, **dadurch gekennzeichnet, daß** der Längsschieber (16, 16') mindestens eine Kippkante (25) aufweist, über die er bei einseitiger Belastung lediglich einer Steckeröffnung derart kippt, daß mindestens ein Verriegelungsnocken (8, 8', 17, 17', 22) des Längsschiebers (16, 16') in die nicht beaufschlagte Steckeröffnung (7, 7') und/oder eine Verriegelungsmulde (18, 18', 21) eingreift und dort verrastet.

7. Schutzkontaktsteckdose nach einem der vorstehenden Ansprüche, **dadurch gekennzeichnet, daß** Gehäusedeckel (3, 3') und Gehäuseunterteil (4, 4') über Rastösen (26) und Rastnocken (27) miteinander verbunden sind.

8. Schutzkontaktsteckdose nach einem der vorstehenden Ansprüche, **dadurch gekennzeichnet, daß** Gehäusedeckel (3, 3') und Gehäuseunterteil (4, 4') über mindestens ein Filmscharnier (15) miteinander verbunden sind.

9. Schutzkontaktsteckdose nach einem der vorstehenden Ansprüche, **gekennzeichnet durch** ein einteiliges Gehäuse mit Hinterschnitten zur Führung des Längsschiebers.

10. Schutzkontaktsteckdose nach einem der vorstehenden Ansprüche, **dadurch gekennzeichnet, daß** am Boden des Gehäuses Rastnocken (28) zur Arretierung in entsprechenden Aussparungen im Steckdosensockel (1) vorgesehen sind.

11. Schutzkontaktsteckdose nach einem der vorstehenden Ansprüche, **dadurch gekennzeichnet, daß** am Gehäuse Klemmfederlösetasten (10, 10') angeformt sind.

12. Schutzkontaktsteckdose nach einem der vorstehenden Ansprüche, **dadurch gekennzeichnet, daß** eine Bohrung (6) mit eingesetzter Bördelbuchse zur Befestigung der Berührungsschutzvorrichtung am Steckdosensockel (1) vorgesehen ist.

## Claims

1. A grounding-type socket outlet with a shock-hazard protection apparatus which is fastened to the socket-outlet base (1) and which consists of a housing (3, 3', 4, 4') with a spring-loaded longitudinal slide (16, 16') which is guided therein and which closes off plug openings (7) incorporated in the housing for introducing plug pins of a plug by means of latching cams (8, 8') having trigger inclines and opens said plug openings merely in the case of simultaneous engagement of both plug pins, **characterized in that** the upper side of the socket-outlet base (1) is provided with a sloping portion (5), that the housing (3, 3', 4, 4') is provided with a wedge-like arrangement in a corresponding manner thereto, so that the upper side of the housing and the floor part of the socket-outlet base are aligned parallel with respect to each other and that the longitudinal slide (16, 16') is provided with a wedge-like configuration and thus has a triggering sloping portion (24), so that the triggering sloping portion required for opening the longitudinal slide is obtained by adding the triggering sloping portion of a latching cam (8, 8') and the triggering sloping portion (24) of the longitudinal slide.

2. A grounding-type socket outlet according to claim 1, **characterized in that** a block spring is used as a restoring spring (12).

3. A grounding-type socket outlet according to claim 2, **characterized in that** a housing trough (13) and a holding pin (14) arrest the block spring in the housing and the longitudinal slide (16) has a recess (23) for receiving the spring.

4. A grounding-type socket outlet according to claim 1, **characterized in that** at least one pressure spring is used as a restoring spring (12').

5. A grounding-type socket outlet according to claim 1, **characterized in that** a spring wire is used as a restoring spring.

6. A grounding-type socket outlet according to one of the preceding claims, **characterized in that** the longitudinal slide (16, 16') comprises at least one tilting edge (25) through which, in the case of a load on one side of merely one socket opening, it will tilt in such a way that at least one latching cam (8, 8', 17, 17', 22) of the longitudinal slide (16, 16') will engage in the non-applied socket opening (7, 7') and/or latching trough (18, 18', 21) and will latch there.

7. A grounding-type socket outlet according to one of the preceding claims, **characterized in that** the housing cover (3, 3') and the bottom part (4, 4') of the housing are mutually joined by means of latching eyes (26) and latching cams (27).

8. A grounding-type socket outlet according to one of the preceding claims, **characterized in that** the housing cover (3, 3') and the bottom part (4, 4') of the housing are mutually joined by means of at least one film hinge (15).

9. A grounding-type socket outlet according to one of the preceding claims, **characterized by** a one-part housing with undercuts for guiding the longitudinal slide.

10. A grounding-type socket outlet according to one of the preceding claims, **characterized in that** latching cams (28) for arresting in respective recesses in the socket-outlet base (1) are provided on the floor.

11. A grounding-type socket outlet according to one of the preceding claims, **characterized in that** releasing buttons (10, 10') for clamping springs are formed on the housing.

12. A grounding-type socket outlet according to one of the preceding claims, **characterized in that** a bore (6) with an inserted flanged bush is provided for fastening the shock-hazard protection apparatus to the socket-outlet base (1).

## Revendications

1. Prise de courant avec terre avec un dispositif de protection contre l'électrocution fixé au socle (1) de la prise de courant, ce dispositif de protection étant constitué d'un boîtier (3, 3', 4, 4') dans lequel un volet déplaçable longitudinalement (16, 16') et sollicité par un ressort est guidé mobile en translation longitudinale, ce volet obturant au moyen d'ergots de verrouillage (8, 8') comportant des surfaces inclinées des trous (7) ménagés dans le boîtier et servant à y introduire les broches d'une fiche et ledit volet ouvrant ces trous seulement lorsque les deux broches de la fiche viennent s'y engager simultanément, **caractérisée en ce que** la face supérieure du socle (1) de la prise de courant est munie d'un chanfrein (5), que le boîtier (3, 3', 4, 4') est conformé de manière correspondante en forme de coin de sorte que la face supérieure du boîtier et la partie de fond du socle de la prise de courant s'étendent parallèlement entre elles et que le volet déplaçable longitudinalement (16, 16') est conformé en forme de coin et comporte de ce fait une surface inclinée de libération (24) de sorte que la surface inclinée de libération nécessaire à l'ouverture du volet déplaçable longitudinalement est obtenue par addition de la surface inclinée de libération d'un ergot de verrouillage (8, 8') et de la surface inclinée de libération (24) du volet déplaçable longitudinalement.

2. Prise de courant avec terre selon la revendication 1, **caractérisée en ce que** l'on utilise comme ressort de rappel (12) un ressort à anneaux d'arrêt.

3. Prise de courant avec terre selon la revendication 2, **caractérisée en ce qu'**une cavité (13) dans le boîtier et une tige de retenue (14) arrêtent le ressort à anneaux d'arrêt dans le boîtier et que le volet déplaçable longitudinalement (16) a un évidement (23) destiné à recevoir le ressort.

4. Prise de courant avec terre selon la revendication 1, **caractérisée en ce que** l'on utilise comme ressort de rappel (12') au moins un ressort de compression.

5. Prise de courant avec terre selon la revendication 1, **caractérisée en ce que** l'on utilise comme ressort de rappel un ressort à fil.

6. Prise de courant avec terre selon l'une quelconque des revendications précédentes, **caractérisée en ce que** le volet déplaçable longitudinalement (16, 16') comporte au moins un rebord de basculement (25) sur lequel il bascule de telle sorte qu'au moins un ergot de verrouillage (8, 8', 17, 17', 22) du volet déplaçable longitudinalement (16, 16') s'engage dans le trou (7, 7') non sollicité et/ou dans une cavité de verrouillage (18, 18', 21) dans lequel/lesquels il s'enclenche lorsqu'un trou seulement est sollicité.

7. Prise de courant avec terre selon l'une quelconque des revendications précédentes, **caractérisée en ce que** le couvercle (3, 3') et la partie inférieure (4, 4') du boîtier sont reliés ensemble par des oeillets d'encliquetage (26) et par des ergots d'encliquetage (27).

8. Prise de courant avec terre selon l'une quelconque des revendications précédentes, **caractérisée en ce que** le couvercle (3, 3') et la partie inférieure (4, 4'9 du boîtier sont reliés ensemble par une charnière intégrale (15).

9. Prise de courant avec terre selon l'une quelconque des revendications précédentes, **caractérisée par** un boîtier d'une seule pièce avec des contre-dépouilles destinées à guider le volet déplaçable longitudinalement.

10. Prise de courant avec terre selon l'une quelconque des revendications précédentes, **caractérisée en ce que** des ergots d'encliquetage (28) destinés à venir se bloquer dans des évidements correspondants ménagés dans le socle (1) de la prise de courant sont prévus dans le fond du boîtier.

11. Prise de courant avec terre selon l'une quelconque des revendications précédentes, **caractérisée en ce que** des touches de libération (10, 10') des serre-fils sont venues de moulage avec le boîtier.

12. Prise de courant avec terre selon l'une quelconque des revendications précédentes, **caractérisée en ce qu'**une ouverture (6) dans laquelle a été insérée une douille à collerette est prévue pour fixer le dispositif de protection contre l'électrocution sur le socle (1) de la prise de courant.
